# EUROPÄISCHE PATENTSCHRIFT

(11) **EP 3 069 618 B1**
(45) Veröffentlichungstag und Bekanntmachung des Hinweises auf die Patenterteilung: **14.06.2017**
(21) Anmeldenummer: 15160004.6
(22) Anmeldetag: 20.03.2015
(51) Int. Cl.: A24C 5/18

(54) **SAUGBAND**
SUCTION BELT
BANDE ASPIRANTE

(43) Veröffentlichungstag der Anmeldung: 21.09.2016
(73) Patentinhaber: Max Schlatterer GmbH & Co. KG, 89542 Herbrechtingen (DE)
(72) Erfinder: Bez, Frank, 73566 Bartholomä (DE); Wagner, Andreas, 89564 Fleinheim (DE)
(74) Vertreter: Schmid, Wolfgang

(56) Entgegenhaltungen:
- WO-A1-2013/102617
- DE-A1-102012 223 074
- DE-B4-102012 211 069
- US-A1- 2012 255 838

## Beschreibung

Die Erfindung betrifft ein Saugband zum Transport von Tabakfasern mit einer Bandoberseite und einer der Bandoberseite gegenüberliegenden Bandunterseite. Des Weiteren betrifft die Erfindung ein Verfahren zur Herstellung eines endlosen Saugbands sowie einen Saugstrangförderer für eine Zigarettenherstellungsmaschine.

Ein gattungsgemäßes Saugband ist aus der DE 199 09 031 A1 bekannt. Die beiden einander gegenüberliegenden Oberflächen des Saugbands weisen unterschiedliche Rauigkeiten auf, wodurch eine verbesserte Mitnahme der Tabakfasern einerseits und ein besserer Antrieb des Saugbands durch die sich mit demselben in Eingriff befindenden Antriebszahnräder des Saugstrangförderers andererseits gegeben sein soll.

Durch eine entsprechende Gestaltung der Oberfläche des Saugbands wird also versucht, eine Art formschlüssige Mitnahme des Saugbands durch die Antriebsräder zu erreichen. Aufgrund von Fertigungstoleranzen und der durch die Bandspannung verursachten Dehnung des Saugbands passt die Struktur der Oberfläche des Saugbands jedoch in der Regel nicht exakt mit der Struktur der Antriebsscheiben zusammen. Dadurch entsteht zwischen den Antriebsscheiben und dem Saugband Schlupf, insbesondere wenn das Saugband an den Eingriffspunkten der Struktur der Antriebsscheibe ausgerieben bzw. verschlissen, ist.

Je nach Ausführung des dem Saugband benachbarten Saugkanals im Bereich der Rollen oder des Schwerts, die alternativ zur Unterstützung des Saugbands im Aufschauerbereich der Tabakfasern in der Vakuumzone dienen und an denen das Saugband anliegt, ergibt sich ein weiterer Verschleißbereich des Saugbands. Abhängig von der Intensität der durch das Vakuum bzw. den Unterdruck erzeugten Kräfte kommt es an den Punkten, an denen das Saugband an dem Saugkanal anliegt, reibungsbedingt zu einem gewissen Verschleiß des Saugbands.

Wenn in bestimmten Konstellationen durch das Vakuum angesaugte Tabakfasern in der porösen Struktur des Saugbands eingeklemmt werden und somit hängenbleiben, ergibt sich eine weitere, von den oben genannten Verschleißarten unterschiedliche Art des Verschleißes des Saugbands.

Die Kombination der oben genannten Umstände führt in ihrer Gesamtheit zu einer vergleichsweise kurzen Lebensdauer des Saugbands.

Weitere gattungsgemäße Saugbänder sind beispielsweise in der DE 10 2011 006 803 B4, der DE 10 2012 211 069 B4 oder der DE 10 2012 223 074 A1 beschrieben. Beispielsweise sind bei dem Saugband gemäß der DE 10 2012 211 069 B4 auf einer Seite des Saugbands Einlegefäden vorgesehen, die aus der Ebene des Saugbands überstehende Vorsprünge aufweisen, die zum Transport der Tabakfasern eingesetzt werden. Bei diesen Saugbändern ist ebenfalls die oben beschriebene Problematik hinsichtlich des Verschleißes gegeben.

Es ist daher Aufgabe der vorliegenden Erfindung, ein Saugband zum Transport von Tabakfasern sowie ein Verfahren zu dessen Herstellung zu schaffen, das gegenüber bekannten Saugbändern eine größere Lebensdauer ermöglicht.

Erfindungsgemäß wird diese Aufgabe durch die in Anspruch 1 genannten Merkmale gelöst.

Durch die erfindungsgemäße Verdrehung der Bandoberseite gegenüber der Bandunterseite des Saugbands ergibt sich eine automatische Drehung des Saugbands nach jedem Umlauf desselben, d.h. es wechselt bei jedem Umlauf des Saugbands um die Antriebs- und gegebenenfalls Umlenkscheiben eines Saugstrangförderers die Bandoberseite mit der Bandunterseite. Dadurch wird der auf die jeweilige Seite des Bands, also die Bandoberseite oder die Bandunterseite, wirkende Verschleiß gleichmäßig auf beide Seiten des Bands verteilt bzw. es wird das oben beschriebene Ungleichgewicht hinsichtlich des Verschleißes der den Tabakfasern zugewandten Seite des Saugbands und der den Tabakfasern abgewandten Seite desselben aufgehoben, so dass das Saugband einem gleichmäßigeren Verschleiß ausgesetzt ist und daher eine größere Lebensdauer aufweisen kann, da nicht mehr wie bisher ausschließlich eine Seite den Tabakfasern zugewandt und die andere Seite den Tabakfasern abgewandt ist.

Des Weiteren ergibt sich durch die Drehung des Saugbands bei jedem Umlauf und dem damit verbundenen Seitenwechsel der dem Unterdruck bzw. dem Vakuum zugewandten Seite des Saugbands in dem Saugstrangförderer der Vorteil, dass möglicherweise von einer Seite verstopfte Tabakfasern und andere Partikel beim nachfolgenden Bandumlauf von derselben Seite her mittels des Unterdrucks freigesaugt werden können.

In einer sehr vorteilhaften Weiterbildung der Erfindung kann vorgesehen sein, dass das Saugband durch Verbinden der einander gegenüberliegenden Enden eines länglichen Bandhalbzeugs zu einem Endlosband hergestellt ist, wobei beim Verbinden der Enden die Bandoberseite mit der Bandunterseite und die Bandunterseite mit der Bandoberseite verbunden wird. Dies stellt eine konstruktiv sehr einfache Ausführungsform dar, durch die sich ein endloses Saugband ergibt.

Da die Bandoberseite und die Bandunterseite des erfindungsgemäßen Saugbands sich bei jedem Umlauf ändern und damit jede Bandseite abwechselnd mit den Tabakfasern und mit dem Unterdruck in Kontakt kommt, kann es sehr vorteilhaft sein, wenn die Bandoberseite und die Bandunterseite eine im Wesentlichen identische Rauigkeit aufweisen. Eine solche symmetrische Ausführung des Saugbands stellt eine Abkehr vom Stand der Technik dar, gemäß dem es für erforderlich gehalten worden war, dass die den Tabakfasern zugewandte Seite eine gewisse Rauigkeit aufweisen muss, um zum Transport der Tabakfasern geeignet zu sein. Es hat sich allerdings herausgestellt, dass diese Rauigkeit nicht unbedingt erforderlich ist, da allein der auf der gegenüberliegenden Seite der Tabakfasern anliegende Unterdruck in der Lage ist, die Tabakfasern an dem Saugband zu halten.

Dennoch kann die Verdrehung der Bandoberseite gegenüber der Bandunterseite um den Umfang des Saugbands auch bei hinsichtlich ihrer Rauigkeit asymmetrischen Saugbändern eingesetzt werden, d.h. dass die Bandoberseite und die Bandunterseite eine unterschiedliche Rauigkeit aufweisen.

Ein Verfahren zur Herstellung eines erfindungsgemäßen Saugbands ist in Anspruch 5 angegeben.

Durch das Verdrehen des Bandhalbzeugs vor dem Verbinden der beiden Enden desselben ergibt sich auf sehr einfache Weise das erfindungsgemäße Saugband, bei dem die Bandoberseite um den Umfang desselben zumindest einmal gegenüber der Bandunterseite verdreht ist und das die oben genannten Vorteile aufweist.

Obwohl es ausreichend ist, wenn das Bandhalbzeug entlang seiner Längsachse einmal um 180° verdreht wird, kann es bei bestimmten Ausführungsformen der Erfindung, beispielsweise wenn es sich um ein sehr langes Saugband handelt, sinnvoll sein, wenn vor dem Verbinden der beiden Enden die Bandoberseite und die Bandunterseite um ein ungeradzahliges Vielfaches von 180° entlang der Längsrichtung des Bandhalbzeugs gegeneinander verdreht werden.

Des Weiteren kann vorgesehen sein, dass die beiden Enden des Bandhalbzeugs mittels Ultraschallschweißen verbunden werden. Dabei handelt es sich um eine sehr einfach durchführbare und prozesssichere Möglichkeit zur Erzeugung des endlosen Saugbands aus dem länglichen Bandhalbzeug.

Alternativ dazu kann vorgesehen sein, dass die beiden Enden des Bandhalbzeugs mittels Laserschweißen verbunden werden. Auch mittels Laserschweißen kann eine sichere Verbindung der beiden Enden des Bandhalbzeugs geschaffen werden.

Ein Saugstrangförderer für eine Zigarettenherstellungsmaschine, bei der ein erfindungsgemäßes Saugband eingesetzt wird, ist in Anspruch 9 angegeben. Ein solcher Saugstrangförderer macht sich die oben angegebenen Vorteile des erfindungsgemäßen Saugbands zunutze und kann, aufgrund der längeren Lebensdauer des Saugbands, über einen größeren Zeitraum ohne Unterbrechung eingesetzt werden.

Um zu verhindern, dass die Seite des Saugbands in dem Bereich wechselt, in dem die Tabakfasern an das Saugband angesaugt werden, also dem sogenannten Aufschauerbereich, was ansonsten zu einem Einsaugen des zuvor an das Saugband angesaugten Tabaks in die Unterdruckkammer führen würde, kann in einer sehr vorteilhaften Weiterbildung der Erfindung vorgesehen sein, dass der Umkehrpunkt des Saugbands in einem von einem Aufschauerbereich der Tabakfasern entfernten Bereich zwischen zwei Rollen verläuft.

Nachfolgend ist ein Ausführungsbeispiel der Erfindung anhand der Zeichnung prinzipmäßig dargestellt.

Es zeigt:
- Fig. 1: eine schematische Darstellung eines Saugstrangförderers für eine Zigarettenherstellungsmaschine mit einem erfindungsgemäßen Saugband;
- Fig. 2: eine perspektivische Darstellung eines erfindungsgemäßen Saugbands; und
- Fig. 3: ein längliches Bandhalbzeug, aus dem das erfindungsgemäße Saugband hergestellt ist.

Fig. 1 zeigt einen Saugstrangförderer 1 für eine in ihrer Gesamtheit nicht dargestellte Zigarettenherstellungsmaschine. Der Saugstrangförderer 1 weist in an sich bekannter Weise eine mittels einer gestrichelten Linie angedeutete Unterdruckkammer 2 auf, in der ein Unterdruck bzw. ein Vakuum herrscht, mit dem Tabakfasern 3 an ein in der Unterdruckkammer 2 verlaufendes Saugband 4 angesaugt werden. Das Saugband 4 läuft um mehrere Rollen des Saugstrangförderers 1 um, wobei im vorliegenden Fall neben wenigstens einer, im dargestellten Ausführungsbeispiel zwei, Antriebsrollen 5 mehrere Umlenkrollen 6 vorgesehen sind, um welche das Saugband 4 umläuft. Der Aufbau des Saugstrangförderers 1 ist als rein beispielhaft anzusehen. Mit Ausnahme des Saugbands 4 und dessen Positionierung innerhalb des Saugstrangförderers 1 besteht kein Unterschied zu bekannten Saugstrangförderern.

Im Bereich der Unterdruckkammer 2 ist ein sogenanntes Schwert 7 vorgesehen, mit dem das Saugband 4 auf derjenigen Seite in Kontakt ist, die der mit den Tabakfasern 3 in Kontakt stehenden Seite des Saugbands 4 gegenüberliegt. Mittels gestrichelter Linien sind in Fig. 1 außerdem mehrere Rollen 8 dargestellt, die alternativ zu dem Schwert 7 vorgesehen sein können und an denen das Saugband 4 in einer solchen Ausführungsform statt an dem Schwert 7 anliegt. Je nach Ausführungsform des Saugstrangförderers 1 ist demnach entweder das Schwert 7 oder die Rollen 8 vorgesehen.

Der Transport der Tabakfasern 3 erfolgt dadurch, dass die Tabakfasern 3 in einem sogenannten Aufschauerbereich, der sich unterhalb des Schwerts 7 bzw. der Rollen 8 befindet, an das Saugband 4 angesaugt und durch dessen Bewegung in der mit "x" bezeichneten Richtung transportiert werden. Das Lösen der Tabakfasern 3 von dem Saugband 4 erfolgt in an sich bekannter Weise.

In Fig. 2 ist das Saugband 4 aus Fig. 1 perspektivisch dargestellt. Bei dem Saugband 4 handelt es sich um ein endloses Saugband, das vorzugsweise aus einem in Fig. 3 dargestellten länglichen Bandhalbzeug 9 hergestellt wurde. Das längliche Bandhalbzeug 9 weist zwei Enden 10 und 11 auf, die miteinander verbunden werden, um das Saugband 4 zu bilden.

Im Unterschied zu sämtlichen bekannten Saubändern, beispielsweise dem Saugband gemäß der DE 10 2011 006 803 B4, das ebenfalls durch Verbinden der beiden Enden eines Halbzeugs zu einem endlosen Saugband geformt wurde, wird bei der Herstellung des Saugbands 4 vor dem Verbinden der beiden Enden 10 und 11 desselben das Bandhalbzeug 9 entlang seiner Längsachse 12 wenigstens einmal um 180° verdreht. Dadurch ist bei dem in Fig. 2 dargestellten, fertigen Saugband 4 eine Bandoberseite 13 um den Umfang des Saugbands 4 zumindest einmal gegenüber einer der Bandoberseite 13 gegenüberliegenden Bandunterseite 14 verdreht. Beim Verbinden der beiden Enden 10 und 11 des Saugbands 4 wird demnach die Bandoberseite 13 mit der Bandunterseite 14 und die Bandunterseite 14 mit der Bandoberseite 13 des jeweiligen Endes verbunden. Das Verbinden der beiden Enden 10 und 11 des Bandhalbzeugs 9 kann beispielsweise mittels Ultraschallschweißen oder mittels Laserschweißen erfolgen.

Während es grundsätzlich ausreichend ist, wenn das Bandhalbzeug 9 vor dem Verbinden der beiden Enden 10 und 11 lediglich einmal um 180° verdreht wird, kann auch vorgesehen sein, dass das Bandhalbzeug 9 um ein ungeradzahliges Vielfaches von 180° entlang der Längsachse 12 verdreht wird.

Bei der Montage des Saugbands 4 innerhalb des Saugstrangförderers 1 sollte darauf geachtet werden, dass der in Fig. 1 nicht unmittelbar erkennbare Umkehrpunkt des Saugbands 4, also der Punkt, an dem die Bandoberseite 13 und die Bandunterseite 14 beim Umlauf des Saugbands 4 gegeneinander verdreht bzw. miteinander vertauscht werden, in einem vom Aufschauerbereich der Tabakfasern 3 entfernten Bereich zwischen zwei Antriebsrollen 5 und/oder Umlenkrollen 6 verläuft. Dieser Bereich zwischen den Rollen 5 bzw. 6, in dem sich im vorliegenden Fall der Umkehrpunkt des Saugbands 4 befindet, ist in Fig. 1 mit "U" bezeichnet.

## Patentansprüche

1. Saugband zum Transport von Tabakfasern (3) mit einer Bandoberseite (13) und einer der Bandoberseite (13) gegenüberliegenden Bandunterseite (14),
**dadurch gekennzeichnet, dass** die Bandoberseite (13) um den Umfang des Saugbands (4) zumindest einmal gegenüber der Bandunterseite (14) verdreht ist.

2. Saugband nach Anspruch 1,
**dadurch gekennzeichnet, dass** das Saugband (4) durch Verbinden der einander gegenüberliegenden Enden (10,11) eines länglichen Bandhalbzeugs (9) zu einem Endlosband hergestellt ist, wobei beim Verbinden der Enden (10,11) die Bandoberseite (13) mit der Bandunterseite (14) und die Bandunterseite (14) mit der Bandoberseite (13) verbunden wird.

3. Saugband nach Anspruch 1 oder 2,
**dadurch gekennzeichnet, dass** die Bandoberseite (13) und die Bandunterseite (14) eine im Wesentlichen identische Rauigkeit aufweisen.

4. Saugband nach Anspruch 1 oder 2,
**dadurch gekennzeichnet, dass** die Bandoberseite (13) und die Bandunterseite (14) eine unterschiedliche Rauigkeit aufweisen.

5. Verfahren zur Herstellung eines endlosen Saugbands nach Anspruch 1, wobei aus einem länglichen Bandhalbzeug (9) durch Verbinden der beiden Enden (10,11) des Bandhalbzeugs (9) das endlose Saugband (4) hergestellt wird,
**dadurch gekennzeichnet, dass** vor dem Verbinden der beiden Enden (10,11) das Bandhalbzeug (9) entlang seiner Längsachse wenigstens einmal um 180° verdreht wird, und dass beim Verbinden der Enden (10,11) die Bandoberseite (13) mit der Bandunterseite (14) und die Bandunterseite (14) mit der Bandoberseite (13) verbunden wird.

6. Verfahren nach Anspruch 5,
**dadurch gekennzeichnet, dass** vordem Verbinden der beiden Enden (10,11) die Bandoberseite (13) und die Bandunterseite (14) um ein ungeradzahliges Vielfaches von 180° entlang der Längsrichtung (x) des Bandhalbzeugs (9) gegeneinander verdreht werden.

7. Verfahren nach Anspruch 5 oder 6,
**dadurch gekennzeichnet, dass** die beiden Enden (10,11) des Bandhalbzeugs (9) mittels Ultraschallschweißen verbunden werden.

8. Verfahren nach Anspruch 5 oder 6,
**dadurch gekennzeichnet, dass** die beiden Enden (10,11) des Bandhalbzeugs (9) mittels Laserschweißen verbunden werden.

9. Saugstrangförderer (1) für eine Zigarettenherstellungsmaschine, mit einer Unterdruckkammer (2), mit wenigstens einer Antriebsrolle (5) und mit mehreren Umlenkrollen (6), um die ein Saugband (4) nach einem der Ansprüche 1 bis 4 verläuft.

10. Saugstrangförderer nach Anspruch 9,
**dadurch gekennzeichnet, dass** der Umkehrpunkt des Saugbands (4) in einem von einem Aufschauerbereich der Tabakfasern (3) entfernten Bereich zwischen zwei Rollen (5,6) verläuft.

## Claims

1. Suction belt for transporting tobacco fibres (3), having a belt top side (13) and a belt underside (14) located on the opposite side from the belt top side (13),
**characterized in that**
the belt top side (13) is twisted at least once with respect to the belt underside (14) around the circumference of the suction belt (4).

2. Suction belt according to Claim 1,
**characterized in that**
the suction belt (4) has been produced by connecting the mutually opposite ends (10, 11) of an elongate semifinished belt (9) to form an endless belt, wherein, when the ends (10, 11) are connected, the belt top side (13) is connected to the belt underside (14) and the belt underside (14) is connected to the belt top side (13).

3. Suction belt according to Claim 1 or 2,
**characterized in that**
the belt top side (13) and the belt underside (14) have substantially identical roughness.

4. Suction belt according to Claim 1 or 2,
**characterized in that**
the belt top side (13) and the belt underside (14) have different roughnesses.

5. Method for producing an endless suction belt according to Claim 1, wherein the endless suction belt (4) is produced from an elongate semifinished belt (9) by connecting the two ends (10, 11) of the semifinished belt (9),
**characterized in that**,
before the two ends (10, 11) are connected, the semifinished belt (9) is twisted through 180° at least once along its longitudinal axis, and **in that**, when the ends (10, 11) are connected, the belt top side (13) is connected to the belt underside (14) and the belt underside (14) is connected to the belt top side (13).

6. Method according to Claim 5,
**characterized in that**,
before the two ends (10, 11) are connected, the belt top side (13) and the belt underside (14) are twisted through an odd multiple of 180° with respect to one another in the longitudinal direction (x) of the semifinished belt (9).

7. Method according to Claim 5 or 6,
**characterized in that**
the two ends (10, 11) of the semifinished belt (9) are connected by means of ultrasonic welding.

8. Method according to Claim 5 or 6,
**characterized in that**
the two ends (10, 11) of the semifinished belt (9) are connected by means of laser welding.

9. Suction line conveyor (1) for a cigarette production machine, having a negative pressure chamber (2), having at least one drive roller (5) and having a plurality of deflection rollers (6), about which a suction belt (4) according to one of Claims 1 to 4 runs.

10. Suction line conveyor according to Claim 9,
**characterized in that**
the reversal point of the suction belt (4) extends in a region between two rollers (5, 6) that is remote from a scattering-on region for the tobacco fibres (3).

## Revendications

1. Bande aspirante pour le transport de fibres de tabac (3) comportant une surface de bande supérieure (13) et une surface de bande inférieure (14), disposée à l'opposé de la surface de bande supérieure (13),
**caractérisée en ce que**,
la surface de bande supérieure (13) est au moins une fois inversée par rapport à la surface de bande inférieure (14) sur le pourtour de la bande aspirante (4).

2. Bande aspirante selon la revendication 1,
**caractérisée en ce que**,
la bande aspirante (4) est formée en une bande sans fin par la jonction de deux extrémités opposées (10, 11) d'une bande semi-produit allongée (9), dans laquelle, lors de la liaison des extrémités (10, 11) la surface de bande supérieure (13) est liée à la surface de bande inférieure (14) et la surface de bande inférieure (14) est liée à la surface de bande supérieure (13).

3. Bande aspirante selon la revendication 1 ou 2,
**caractérisée en ce que**,
la surface de bande supérieure (13) et la surface de bande inférieure (14) ont une rugosité sensiblement identique.

4. Bande aspirante selon la revendication 1 ou 2,
**caractérisée en ce que**,
la surface de bande supérieure (13) et la surface de bande inférieure (14) ont une rugosité différente.

5. Procédé de fabrication d'une bande aspirante sans fin selon la revendication 1, dans laquelle la bande d'aspiration sans fin (4) est réalisée à partir d'une bande semi-produit allongée (9) par une liaison par soudure de ses deux extrémités (10, 11),
**caractérisé en ce que**,
avant la jonction des deux extrémités (10, 11), la bande semi-produit allongée (9) est torsadée au moins une fois de 180° le long de son axe longitudinal, et **en ce que**, lors de la jonction des extrémités (10, 11) la surface de bande supérieure (13) est liée à la surface de bande inférieure (14) et la surface de bande inférieure (14) est liée à la surface de bande supérieure (13).

6. Procédé selon la revendication 5,
**caractérisé en ce que**,
avant la liaison des deux extrémités (10, 11), la surface de bande supérieure (13) et la surface de bande inférieure (14) sont torsadées l'une par rapport à l'autre, d'un angle correspondant à un multiple impair de 180° le long de la direction (x) de la bande semi-produit allongée (9).

7. Procédé selon la revendication 5 ou 6,
**caractérisé en ce que**,
les deux extrémités (10, 11) de la bande semi-produit allongée (9) sont liées par une soudure par ultrasons.

8. Procédé selon la revendication 5 ou 6,
**caractérisé en ce que**,
les deux extrémités (10, 11) de la bande semi-produit allongée (9) sont liées par une soudure au laser.

9. Transporteur à bande aspirante (1) pour une machine de production de cigarettes, comportant une chambre de dépressurisation (2), ayant au moins un rouleau d'entraînement (5) et plusieurs rouleaux de dérivation (6) autour desquels tourne au moins une bande aspirante (4) selon l'une des revendications 1 à 4.

10. Transporteur à bande aspirante selon la revendication 9,
**caractérisé en ce que**,
le point d'inversion de la bande aspirante (4) se situe entre deux rouleaux (5, 6) dans un secteur éloigné du domaine d'observation des fibres de tabac (3).
